# EUROPÄISCHE PATENTSCHRIFT

(11) **EP 2 470 055 B1**
(45) Veröffentlichungstag und Bekanntmachung des Hinweises auf die Patenterteilung: **29.07.2020**
(21) Anmeldenummer: 10766222.3
(22) Anmeldetag: 25.08.2010
(51) Int. Cl.: A47L 11/20, A47L 11/40, A47L 11/30

(54) **HANDGEFÜHRTES BODENBEARBEITUNGSGERÄT**
HANDHELD FLOOR TREATMENT DEVICE
APPAREIL DE TRAITEMENT DE SOL À GUIDAGE MANUEL

(30) Priorität: 27.08.2009 DE 102009028944
(43) Veröffentlichungstag der Anmeldung: 04.07.2012
(62) Teilanmeldung aus: 15179868.3
(73) Patentinhaber: i-mop GmbH, 64625 Bensheim (DE)
(72) Erfinder: Kenter, Rainer, 89340 Leipheim (DE); Franke, Rudolf, 64625 Bensheim (DE)
(74) Vertreter: Patentanwälte Ruff, Wilhelm, Beier, Dauster & Partner mbB
(86) Internationale Anmeldenummer: PCT/DE2010/000987
(87) Internationale Veröffentlichungsnummer: WO 2011/023169

(56) Entgegenhaltungen:
- EP-A1- 1 917 898
- WO-A2-2009/057934
- US-A- 2 635 278
- US-A- 3 107 387
- US-A- 4 937 911
- US-A- 5 918 346
- US-A1- 2006 112 513

## Beschreibung

### Technisches Gebiet

Die Erfindung betrifft ein handgeführtes Bodenbearbeitungsgerät nach dem Oberbegriff des Patentanspruchs 1.

### Stand der Technik

Aus der EP 0 978 249 ist eine Vorrichtung zur Behandlung von Oberflächen bekannt, insbesondere zum Reinigen und Polieren, die ein in mindestens zwei Richtungen bewegliches Gelenk zwischen einer Haltevorrichtung und dem Bodenteil vorsieht. Dieses Gelenk ermöglicht es dem Benutzer durch Schrägstellen der Haltevorrichtung die Griffhöhe der persönliche Größe des Benutzers anzugleichen und die Vorrichtung in Bearbeitungsrichtung vor und zurück zu bewegen, sowie seitliche Bewegungen mit der Vorrichtung auszuführen.

Da das Gelenk seitlich am Bodenteil angeordnet ist und das Bodenteil hervorstehende Teile aufweist, ist die seitliche Beweglichkeit allerdings eingeschränkt.

Aus der DE 203 02 630 U1 ist eine Dampfschrubbmaschine mit einem in Bearbeitungsrichtung gegenüber dem Bodenteil beweglichen Griffteil bekannt, die einen Wassertank, eine Wasserpumpe, einen Erhitzer und einen Dampfverteiler am Bodenteil aufweist. Als vorteilhafte Weiterbildung wird zum trockenen Reinigen eine ebenfalls am Bodenteil angebrachte Staubsaugereinheit umfassend einen Einsaugraum, eine Einsaugpumpe, einen Saugkanal und eine Einsaugöffnung offenbart.

Weiterhin sind Rücken-Staubsauger mit einer Rückeneinheit und einem Tragegestell bekannt, bei denen die Rückeneinheit zumindest eine Einsaugpumpe und einen Einsaugraum umfasst. Zur Erhöhung der Beweglichkeit kann auch ein Energiespeicher zur Energieversorgung der Pumpe in der Rückeneinheit vorgesehen sein.

Die DE 196 22 856 A1 offenbart ein von Hand geführtes Flächenschrubbgerät, das mindestens eine, vorzugsweise zwei Tellerbürsten, sowie mindestens eine Walzbürste aufweist und das auf Rädern abgestützt bewegt wird. Weiterhin ist eine Absaugleiste vorgesehen, die vorzugsweise am hinteren Ende des Reinigungsgerätes angebracht ist, und die über einen Schlauch mit einem Aufnahmebehälter für Schmutzwasser verbunden ist. Ein Behälter für Reinigungsflüssigkeit ist ebenfalls an dem Flächenschrubbgerät angebracht.

Dieses Flächenschrubbgerät hat allerdings den Nachteil, dass sein Gewicht durch die am Gerät selbst angebrachten Flüssigkeitsbehälter erhöht wird, und dass die Räder zwar ein leichtes Bewegen in linearer Richtung zulassen, aber keine wirkliche Beweglichkeit in seitlicher Richtung ermöglichen.

Aus der EP 0 560 523 A2 ist eine Lippe für ein Wischgerät bekannt, die auf ihrer einen Seitenfläche Vorsprünge entlang ihrer Länge mit nicht hervorstehenden Räumen zwischen den VorSprüngen aufweist, die sich vom unteren Rand nach oben erstrecken, wobei die andere Seitenfläche glatt ist. Wird diese Lippe mit ihrer glatten Seite über einen Boden bewegt, so bildet sie eine Abdichtung mit dem Boden, die kein Wasser durchläset. Wird die Lippe mit der Vorsprünge aufweisenden Seitenfläche über den Boden bewegt, so kann Wasser durch die genannten Zwischenräume fließen. Dadurch kann eine Saugeinheit bestehend aus zwei entsprechenden Lippen in zwei Richtungen, vor und zurück, Wasser aufnehmen.

Aus der WO 2009/057934 A2 ist ein weiteres Bodenbearbeitungsgerät bekannt.

Der Erfindung liegt die Aufgabe zugrunde, ein Bodenbearbeitungsgerät der eingangs genannten Art bereitzustellen, welches neben Polieren oder Schleifen auch das Nassreinigen ermöglicht und dabei von Hand leicht beweglich und bedienbar ist.

### Darstellung der Erfindung

Diese Aufgabe wird durch die Merkmale des Patentanspruchs 1 gelöst. Das erfindungsmäßige handgeführte Bodenbearbeitungsgerät weist ein Bodenteil mit mindestens einem Werkzeug für die Bodenbearbeitung und einem Motor zum Antreiben des mindestens einen Werkzeugs, sowie ein Führungsteil mit einem Griffteil auf, wobei das Führungsteil über ein in Bearbeitungsrichtung verstellbares ersten Gelenk mit einer Gelenkachse quer zur Bearbeitungsrichtung mit dem Bodenteil verbunden ist. Das Bodenteil weist eine Flüssigkeitszuführung und eine Flüssigkeitsaufnahme auf. Weiterhin ist eine baulich getrennte Saugeinheit vorgesehen, die zumindest eine Saugturbine für die Aufnahme von Flüssigkeit umfasst.

Das Ausformen der Saugeinheit als eigene baulich getrennte Einheit ermöglicht es, das Gewicht des Bodenteils gering zu halten und damit ein möglichst leichtes, widerstandsloses Bewegen des Bodenteils mittels des Führungsteils zu gewährleisten. Die baulich getrennte Saugeinheit umfasst erfindungsgemäß mindestens die Saugturbine.

Erfindungsgemäß ist ein Behälter für die aufgenommene Flüssigkeit am Führungsteil angeordnet und über einen Schlauch mit der baulich getrennten Saugeinheit verbunden.

Durch die bauliche Trennung des Behälters für die aufgenommene Flüssigkeit von der Saugturbine kann auf einfache Wei-se sichergestellt werden, dass die Saugturbine nicht mit Flüssigkeit in Kontakt kommt.

Vorteilhafterweise ist der Behälter für die aufgenommene Flüssigkeit länglich entlang des Führungsteils ausgeformt. Dadurch verbleibt die Flüssigkeit in dem Behälter für die aufgenommene Flüssigkeit auch bei schräg gestelltem Führungsteil immer möglichst nah am Führungsteil, wodurch das Bewegen des Bodenteils mittels des Führungsteils nicht unnötig durch das Gewicht der Flüssigkeit erschwert wird.

Vorteilhafterweise stützt sich das Bodenteil ausschließlich auf dem Werkzeug für die Bodenbearbeitung ab.

Dies hat den Vorteil, dass die Beweglichkeit des Bodenteils nicht durch eine extra Stützvorrichtung mit Rollen eingeschränkt wird. Auf eine zusätzliche StützVorrichtung kann aufgrund des geringen Gewichts des Bodenteils und des Führungsteils verzichtet werden.

Vorteilhafterweise weist das Bodenbearbeitungsgerät mindestens einen Energiespeicher und/oder ein Leistungskabel zu einer externen Energieversorgung zur Versorgung des mindestens einen Werkzeugs für die Bodenbearbeitung und/oder der Saugturbine auf.

Eine externe mittels eines Leistungskabels angeschlossene Energieversorgung des Bodenbearbeitungsgeräts hat den Vorteil, dass das Bodenbearbeitungsgerät ohne einen an dem Bodenteil oder dem Führungsteil angebrachten Energiespeicher zu betreiben ist, was es ermöglicht das Gewicht des Boden-teils und des Führungsteils sehr gering zu halten, wodurch das Bodenteil sehr wendig und mittels des Führungsteils leicht bewegbar ist. Darüber hinaus ermöglicht das Anschließen an eine externe Energieversorgung eine unbegrenzte Betriebszeit des Bodenbearbeitungsgeräts.

Ein Energiespeicher ermöglicht es, das Bodenbearbeitungsgerät ohne einen Anschluss an eine externe Energieversorgung zu betreiben und erhöht dadurch den Bewegungsradius des Bodenbearbeitungsgeräts. Dies ermöglicht beispielsweise das Reinigen von Treppenhäusern mittels des erfindungsgemäßen Bodenbearbeitungsgeräts.

Es ist möglich sowohl das mindestens eine am Bodenteil angebrachte Werkzeug, als auch die Saugturbine der Saugeinheit mittels der gleichen Energieversorgung zu versorgen. Dafür kann ein Energiespeicher am Bodenbearbeitungsgerät vorgesehen werden oder ein Leistungskabel zum Anschließen an eine externe Energieversorgung.

Vorteilhafterweise ist mindestens ein Energiespeiσher abnehmbar angebracht.

Dadurch kann das Gewicht des Bodenbearbeitungsgeräts verringert werden, falls das Bodenbearbeitungsgerät beispiels-weise an eine externe Energieversorgung angeschlossen ist. Weiterhin ermöglicht dies das Wechseln des Energiespeichers, so dass die Betriebszeit des durch den am Gerät abnehmbar angebrachten Energiespeicher angetriebenen Bodenbearbeitungsgeräts verlängert werden kann.

Vorteilhafterweise ist mindestens ein Energiespeicher am Bodenteil und/oder am Führungsteil angebracht.

Je nach Ausformung des Bodenteils und des Führungsteils kann es vorteilhaft sein den Energiespeicher am Bodenteil und/oder am Führungsteil anzubringen, um eine möglichst leichte Bewegbarkeit des Bodenteils mittels des Führungsteils zu gewährleisten.

Erfindungsgemäß st ein Flüssigkeitstank für die Flüssigkeitszuführung vorgesehen.

Der Vorteil ist, dass keine externe Wasserversorgung angeschlossen sein muss, wobei ein entsprechender Schlauch den Bewegungsradius des Bodenbearbeitungsgeräts einschränken würde.

Erfindungsgemäß ist der Flüssigkeitstank an dem Führungsteil angebracht.

Diese ermöglicht eine vorteilhafte kompakte Form des Boden-bearbeitungsgeräts . Wird zusätzlich zum Flüssigkeitstank auch der Behälter für die aufgenommene Flüssigkeit am Führungsteil und/oder am Bodenteil angeordnet, so bleibt das Gesamtgewicht von Bodenteil und Führungsteil weitestgehend konstant, wodurch ein konstanter Druck auf die das Boden-teil tragenden Werkzeuge sichergestellt werden kann. Dies ermöglicht eine konstante Qualität der Reinigung durch die Werkzeuge für die Bodenbearbeitung.

Erfindungsgemäß ist der an dem Führungsteil angebrachte Flüssigkeitstank entlang des Führungsteils länglich ausgeformt.

Dies hat den Vorteil, dass sich die im Flüssigkeitstank befindlichen Flüssigkeit immer möglichst nah an dem Führungsteil befindet, so dass das Gewicht der Flüssigkeit das Führungsteil auch bei schräg gestelltem Führungsteil möglichst wenig belastet, was die Handhabbarkeit erleichtert.

Wird zusätzlich zu dem Flüssigkeitstank auch der Behälter für die aufgenommene Flüssigkeit länglich entlang des Führungteils angebracht, so kann es möglich sein, diese beiden Flüssigkeitsbehälter gleich auszuformen, wodurch eine kostengünstigere Produktion ermöglicht wird.

Vorteilhafterweise besteht das Werkzeug für die Bodenbearbeitung aus mindestens zwei sich gegenläufig und im Wesentlichen horizontal drehenden Treibtellern mit BearbeitungsaufSätzen oder aus mindestens zwei sich gegenläufig drehen-den Walzen mit Borsten.

Die Gegenläufigkeit von jeweils zwei symmetrisch um die Mitte des Bodenbearbeitungsgeräts angebrachten Treibteller führt bei einer geraden Anzahl von Treibtellern zu einem kräfteneutralen Zustand des Bodenteils und ermöglicht eine leichte, widerstandslose Führbarkeit des Bodenteils mittels des Führungsteils über den Boden. Entsprechendes gilt für Walzen.

Vorteilhafterweise können die Bearbeitungsaufsätze Bürsten, Teller für Pads oder Schleifscheiben sein.

Dies hat den Vorteil, dass der Benutzer nur ein Bodenbearbeitungsgerät benötigt, um die verschiedensten Arbeiten, nämlich Schrubben, Polieren und Schleifen, auszuführen, wobei die Befestigung der Bearbeitungsaufsätze mit der Hand ohne zusätzliches Werkzeug möglich sein sollte.

### Kurzbeschreibung der Zeichnung

Ein nicht von Patentanspruch 1 umfasstes Ausführungsbeispiel ist in der Zeichnung dargestellt.

Es zeigt die
Fig. 1 ein handgeführtes Bodenbearbeitungsgerät mit einer als am Körper zu befestigende Ein heit ausgebildeten Saugeinheit, die
Fig. 2 eine Detailansicht eines Bodenteils und einer am Körper zu befestigende Einheit des Bodenbearbeitungsgeräts aus Fig. 1, die
Fig. 3 einen Querschnitt des Bodenteils mit Führungs- teil und Griffteil des Bodenbearbeitungsgeräts aus Fig. 1, die
Fig. 4 verschiedene Ausführungsvarianten eines Werkzeugs für die Bodenbearbeitung des Bodenbearbeitungsgeräts aus Fig. 1, die
Fig. 5 A,B eine Veransahaulichung der Beweglichkeit des Bodenteils des Bodenbearbeitungsgeräts aus Fig. 4, die
Fig. 6 ein handgeführtes Bodenbearbeitungsgerät mit einer als weitere Bodeneinheit ausgebildeten Saugeinheit.

### Ausführungsbeispiel

In der Fig. 1 ist ein Bodenbearbeitungsgerät dargestellt. Ein Bodenteil 1 kann über ein Führungs-teil 2 und ein Griffteil 3 von einem Benutzer P geführt werden, wobei das Führungsteil 2 mit dem Bodenteil 1 über zwei Gelenke verbunden ist, die zusammen ein Kardangelenk bilden. Ein erstes Gelenk 4 besteht aus einem Bügel 5 und einer in Fig 3 dargestellten, am Bodenteil 1 angebrachten Achse 30, wobei eine Gelenkachse GI, die in Fig. 3 darge- stellt ist, entlang der Achse 30 parallel zu einer Bearbeitungsfläche B und quer zur Bearbeitungsrichtung 6 verläuft und der Bügel 5 entsprechend der durch den Pfeil 7 angezeigten Richtung um die Achse GI bewegt werden kann. Ein 5 zweites Gelenk 8 verbindet das Führungsteil 2 mit dem Bügel 5, wobei eine Gelenkachse G2 quer zur Gelenkachse GI verläuft und das Führungsteil um die Achse G2 entsprechend der durch den Pfeil 9 angezeigten Richtung bewegt werden kann. Dies ermöglicht es dem Benutzer P auch bei schräg gestell- 10 tem Führungsteil 2 das Bodenteil 1 parallel zur Bearbeitungsfläche B um seine Hochachse AI zu drehen. Damit kann der Benutzer P die Bearbeitungsrichtung 6 parallel zur Bearbeitungsfläche B drehen. Der Benutzer P kann das Bodenteil beispielsweise zuerst von sich weg und dann nach einem15 Drehen des Bodenteils um 180° auf sich zu bewegen, wobei die Bearbeitungsrichtung 6 entsprechend erst von ihm weg und dann auf ihn zu läuft.

Das Bodenbearbeitungsgerät weist einen Flüssigkeitstank 10 für die FlüssigkeitsZuführung auf, der 20 beispielsweise oberhalb des zweiten Gelenks 8 am Führungsteil 2 angebracht sein kann und über eine Flüssigkeitszuführung 11 mit dem Bodenteil 1 verbunden ist.

Bei der dargestellten Ausführungsform ist es vorteilhaft, den Flüssigkeitstank 10 so zu gestalten, dass er zumindest25 teilweise um das Führungsteil 2 herum reicht und seine Ausmaße in der Richtung quer zum Führungsteil 2 möglichst gering sind, während die Ausmaße entlang des Führungsteils 2 größer sein können. Dadurch wird das Bewegen des Führungsteils 2 möglichst wenig durch die sich im Flüssigkeitstank 30 10 ebenfalls bewegende Flüssigkeit erschwert.

Das Bodenbearbeitungsgerät weist einen Spritzschutz 12 auf, der außenseitig am Bodenteil 1 angeordnet ist und möglichst weit um das Bodenteil 1 herumreicht. Der Spritzschutz 12 weist zur Bearbeitungsfläche B hin Borsten oder Lippen auf und ist so angeordnet, dass er in seiner Höhe über der Bearbeitungsfläche B gegenüber dem Bodenteil 1 beweglich ist, so dass er mit seinen Borsten oder Lippen immer auf der Bearbeitungsfläche B aufsitzt.

Weiterhin weist das Bodenteil 1 an seiner Unterseite eine Flüssigkeitsaufnahme 13 auf, die quer zur Bearbeitungsrichtung 6 möglichst weit über die Breite des Bodenteils 1 reicht und in Bewegungsrichtung 6 hinter dem Bodenteil 1 angeordnet und am Spritzschutz 12 befestigt ist, ohne die in der Höhe freie Beweglichkeit des Spritzschutzes 12 gegenüber dem Bodenteil 1 einzuschränken.

Die baulich getrennte Saugeinheit ist in dem dargestellten Ausführungsbeispiel als eine von einem Benutzer P am Körper zu befestigende Einheit 15 ausgebildet. Diese am Körper zu befestigende Einheit 15 ist weiterhin als Rückeneinheit ausgebildet und über einen Schlauch 14 mit der Flüssigkeitsaufnahme 13 verbunden. Die Rückeneinheit 15 weist einen Behälter 16 für die von der Bodenfläche B aufgenommene Flüssigkeit sowie eine Saugturbine 17 auf, die mit einem Motor 18 angetrieben werden kann, der ebenfalls in der Rückeneinheit 15 angeordnet ist- Zur Energieversorgung ist der Motor 18 über ein Leistungs- und gegebenenfalls auch über ein Steuerkabel 19 direkt an das Bodenteil 1 angeschlossen, wobei ein Anschluss am Rückenteil 15 oder am Bodenteil 1 vorgesehen sein kann, so dass diese Verbindung zwischen Rückenteil 15 und Bodenteil 1 gelöst werden kann.

In einer weiteren Ausführungsvariante kann das Leistungs-und Steuerkabel 19 auch über das Griffteil 3 und/oder das Führungsteil zum Bodenteil 1 geführt werden oder es kann ein Anschluss am Griffteil 3 oder am Führungsteil 2 vorge- sehen sein, an den das Leistungs- und Steuerkabel 19 angeschlossen werden kann.

Es kann auch vorteilhaft sein, den Behälter 16 für die von der Bodenfläche B aufgenommene Flüssigkeit beispielsweise an dem Führungsteil 2 anzuordnen und über je einen Schlauch mit der Flüssigkeitsaufnahme 13 und der Saugturbine 17 zu verbinden, da so ein sehr kurzer Saugweg möglich ist, wodurch sich die effektive Saugleistung der Saugturbine 17 verbessert. Hierbei ist es vorteilhaft den Behälter 16 für die aufgenommene Flüssigkeit länglich entlang des Führungsteils 2 auszuformen, so dass sich die aufgenommene Flüssigkeit immer möglichst nah an dem Führungsteil 2 befindet und dadurch die Beweglichkeit des Führungsteils 2 nicht unnötig durch das Gewicht der aufgenommenen Flüssigkeit belastet wird.

Dadurch dass sowohl der Flüssigkeitstank für die FlüssigkeitsZuführung als auch der Behälter 16 für die aufgenommene Flüssigkeit am Führungsteil 2 und/oder am Bodenteil 1 angeordnet werden, bleibt das Gesamtgewicht der Bodenein-heit aus Bodenteil 1 und Führungsteil 2 während der Bodenbearbeitung im wesentlichen konstant. Dies ermöglicht es den Druck auf das mindestens eine Werkzeug 31 zur Bodenbearbeitung konstant zu halten und so eine konstante und zuverlässige Funktionsweise zu garantieren.

Weiterhin ist es möglich den Behälter für die aufgenommene Flüssigkeit und den Flüssigkeitstank für die Flüssigkeitszuführung gleich auszuformen, also nur eine Form für beide Behälter zu wählen, wodurch die Produktionskosten des Bodenbearbeitungsgeräts verringert werden können.

Weiterhin hat das Vorsehen des Behälters 16 für die aufgenommene Flüssigkeit am Bodenteil 1 und/oder am Führungsteil 2 den Vorteil, dass beim Lösen des Schlauchs, der den Be- hälter 16 für die aufgenommene Flüssigkeit mit der Saugturbine 17 verbindet, keine im Schlauch verbliebene Restflüssigkeit auslaufen kann, da die Flüssigkeit in dem tiefer liegenden Behälter 16 für die aufgenommene Flüssigkeit ver-bleibt.

Die Rückeneinheit 15 weist ein Tragegestell 20 auf, wodurch es von dem Benutzer P komfortabel auf dem Rücken getragen werden kann.

Für andere Ausführungsformen der am Körper zu befestigenden Einheit 15 können entsprechend an die Art des Tragens ange-passte Tragegestelle vorgesehen sein und auch die Form der am Körper zu befestigenden Einheit ist an die Art des Tragens anzupassen. Eine Rückeneinheit kann beispielsweise länglich flach ausgebildet werden und mit einem Rucksackähnlichen Tragegestell versehen werden. Soll die am Körper zu befestigende Einheit um die Hüfte getragen werden, muss sie entsprechend kleiner ausgebildet und mit einem Hüftgurt versehen. Eine vor dem Bauch zu befestigende Einheit kann beispielsweise nicht so lang ausgebildet werden, wie dies bei einer Rückeneinheit möglich ist.

In der Fig. 2 ist die Rückeneinheit aus Fig. 1 im Querschnitt dargestellt. Der Behälter 16 für die aufgenommene Flüssigkeit weist im Bodenbereich eine Auslassöffnung 21 auf, an die ein Auslassschlauch 22 oder auch ein Auslass-stutzen mit einem Verschluss 23 angebracht ist. Der Auslassschlauch 22 und der Verschluss 23 sind so angeordnet, dass die Absperrarmatur 23 vom Benutzer P bedient und die aufgenommene Flüssigkeit aus dem Behälter 16 für die aufgenommene Flüssigkeit über den Ablassschlauch 22 abgelassen werden kann, während der Benutzer P die Rückeneinheit 15 auf dem Rücken trägt, um die Bewegungsfreiheit des Benutzers P beim Ablassen der aufgenommenen Flüssigkeit zu erhö- hen, kann für den Schlauch 14 ein Anschluss mit einer Kupplung vorgesehen sein, so dass diese Verbindung der Rückeneinheit 15 mit dem Bodenteil 1 gelöst werden kann. Alternativ kann auch ein Stutzen am Bodenteil 1 vorgesehen sein. Der Schlauch oder Stutzen am Bodenteil kann auch als Siphon ausgebildet sein, der verhindert, dass Restwasser ausläuft.

Die Rückeneinheit 15 weist in dieser Ausführungsvariante eine Energieversorgung 24 für den Motor 18 und eine Schalter 25 zum Ein- und Ausschalten der Saugturbine 17 auf.

Weiterhin ist in der Fig. 2 das Bodenteil 1 des Bodenbearbeitungsgeräts von unten ohne einen Bearbeitungsaufsatz dargestellt. Durch einen Motor 26 werden zwei Treibteller 27 gegenläufig und im wesentlichen horizontal angetrieben. Am Spritzschutz 12, der in dieser Ausführungsvariante ringförmig um das gesamte Bodenteil 1 herumreicht, ist die Flüssigkeitsaufnahme 13 so angebracht, die freie Bewegung des Spritzschutzes 12 in seiner Höhe über der Bearbeitungsfläche gegenüber dem Bodenteil 1 nicht beeinträchtigt. Die Flüssigkeitsaufnahme 13 weist eine Sau-gleiste 49 mit zwei in Bearbeitungsrichtung 6 zueinander beabstandete Dichtlippen 28, 29 auf, wobei die in Bearbeitungsrichtung 6 vordere Lippe 28 möglichst geriffelt ist oder Öffnungen aufweist, durch welche beim Bewegen des Bodenteils 1 in Bearbeitungrichtung 6 die aufzunehmende Flüs-sigkeit in den Bereich x zwischen den beiden Dichtlippen 28, 29 gelangen kann. Dieser Bereich x der Saugleiste 49 zwischen den Dichtlippen 28, 29 ist über den Schlauch 14 mit der als Rückeneinheit 15 ausgebildeten Saugeinheit verbunden, so dass Flüssigkeit aufgesaugt werden kann.

Die Fig. 3 zeigt einen Querschnitt des Bodenteils 1 mit Führungsteil 2 und Griffteil 3 des Bodenbearbeitungsgeräts aus Fig. 1. Dargestellt ist wieder das Gelenk 4, das aus dem Bügel 5 und der Achse 30, die am Bodenteil 1 befestigt ist, besteht, wobei das Gelenk 4 um die Gelenkachse GI entsprechend der durch den Pfeil 7 angezeigten Richtung bewegt werden kann.

Weiterhin weist das Bodenteil 1 ein Werkzeug 31 für die Bodenbearbeitung auf, welches die Treibteller 27 und Bearbeitungsaufsätze 32 wie beispielsweise dargestellte Bürsten umfasst, wobei sich das Bodenteil 1 ausschließlich auf dem Werkzeug 31 abstützt. Die auf den Treibtellern 27 angeord-neten Bearbeitungsaufsätze 32 werden mit dem Motor 26 angetrieben, der durch eine Energiespeicher 33 versorgt wird. Dieser Energiespeicher 33 ist möglichst abnehmbar am Bodenteil 1 befestigt und kann beispielsweise über ein Leistungskabel aufgeladen werden. Der Motor 26 weist möglichst ebenfalls ein Leistungskabel 35 auf, was es ermöglicht auf den Energiespeicher 33 zu verzichten und den Motor 26 an eine externe Energieversorgung anzuschließen.

Die Flüssigkeitszuführung 11 der Flüssigkeit aus dem Flüssigkeitstank 10 erfolgt mittig durch die Treibteller 27 hindurch.

Der Spritzschutz 12 kann mit mindestens einem über das Bodenteil 1 reichenden Bügel 36 lose mit dem Bodenteil 1 verbunden sein, so dass er während des Bearbeitens in der Höhe, also in der Richtung des Pfeils 37, frei beweglich ist, aber beim Anheben des Bodenteils 1 über den mindestens einen Bügel 36 mit dem Bodenteil 1 verbunden bleibt. Dadurch kann der Benutzer P das Bodenteil 1 und den Spritzschutz 12 gleichzeitig anheben und versetzten und muss den Spritzschutz 12 nicht noch zusätzlich bewegen.

Der Energiespeicher zur Versorgung des die Saugturbine antreibenden Motors kann auch am Führungsteil angeordnet wer- den, wobei der Energiespeiσher vorteilhafterweise unterhalb des Tanks 19, aber oberhalb des Gelenks 8 angebracht wird.

In Fig. 4 sind weiter AusführungsVarianten des Werkzeugs 31 für die Bodenbearbeitung dargestellt. Die Fig. 4A zeigt einen Treibteller 27 mit einem Bearbeitungsaufsatz 32 in Form eines Tellers 48 für Pads 38 und in Fig. 4B ist ein Treibteller 27 mit einer Schleifscheibe 39 als Bearbeitungsaufsatz dargestellt. Die Fig. 4C zeigt ein Bodenteil 1 eines Bodenbearbeitungsgeräts, das an seiner Unterseite Walzen 40 mit Borsten 41 als Werkzeug 32 für die Bodenbearbeitung aufweist.

In Fig. 5 A, B ist dargestellt, wie das Bodenteil 1 des Bodenbearbeitungsgeräts bei schräg gestelltem Führungsteil 2 mittels der Gelenke 4 und 8 um die Hoch-achse AI des Bodenteils 1, die im Wesentlichen senkrecht auf der Bearbeitungsfläche B steht, gedreht werden kann. Durch Drehen des Griffteils 3 um 90° um eine Längsachse A2 des Führungsteils 2 wird das Bodenteil ebenfalls um 90° um die Hochachse AI gedreht, wobei der Bügel 5 dabei von einer gegen die erste Bearbeitungsrichtung 6 schräg gestellten Ausgangslage um die Achse GI in eine Lage parallel zur Achse AI gebracht wird und das Führungsteil 2 um die weitere Gelenkachse G2 von einer anfänglichen Ausrichtung parallel zu einer Längsachse A3 des Bügels 5 in eine Ausrichtung schräg zu der Längsachse A3 des Bügels 5 bewegt wird. Von dieser in Fig. 5 B dargestellten Lage aus kann das Bodenteil 1 durch Drehen des Griffteils 3 um weitere 90° ebenfalls um weitere 90° gedreht werden, so dass die Bearbeitungsrichtung 6, die ursprünglich in Richtung von dem Be-nutzer P weg zeigt, nun zu dem Benutzer P hin gerichtet ist, entsprechend der von Pfeil 6' angezeigten Richtung.

Fig. 6 zeigt ein Bodenbearbeitungsgerät wie es in Fig. 1 dargestellt ist, mit dem Unterschied, dass die baulich getrennte Saugeinheit als weitere Bodeneinheit 42 ausgebildet ist. Die Bodeneinheit 42 weist einen Behäl- 5 ter 43 für die von der Bodenfläche B aufgenommene Flüssigkeit sowie eine Saugturbine 44 auf, die mit einem Motor 45 angetrieben werden kann, der ebenfalls in der Bodeneinheit 42 angeordnet ist. Zur Energieversorgung ist der Motor 42 über ein Leistungs- und gegebenenfalls auch über ein Steu-10 erkabel 46 direkt an das Bodenteil 1 angeschlossen, wobei ein Anschluss am Bodeneinheit 42, am Bodenteil 1, am Führungsteil 2 oder am Griffteil 3 vorgesehen sein kann, so dass diese Verbindung zwischen der Bodeneinheit 42 und dem Bodenteil 1 gelöst werden kann.

15 In einer weiteren Ausführungsvariante kann das Leistungs- und/oder Steuerkabel 46 auch über das Griffteil 3 und/oder das Führungsteil zum Bodenteil 1 geführt werden oder es kann ein Anschluss am Griffteil 3 oder am Führungsteil 2 vorgesehen sein, an den das Leistungs-und/oder Steuerkabel20 46 angeschlossen werden kann.

Alternativ kann die Bodeneinheit 42 auch ein Leistungskabel aufweisen, das es ermöglicht, den Motor 45 an eine externe Energieversorgung anzuschließen. Die Bodeneinheit 42 kann als weitere Alternative auch einen eigenen Energiespeicher 25 47 für die Energieversorgung des Motors 45 aufweisen.

## Patentansprüche

1. Handgeführtes Bodenbearbeitungsgerät, aufweisend ein Bodenteil (1) mit mindestens einem Werkzeug (31) für die Bodenbearbeitung und einem Motor (26) zum Antreiben des mindestens einen Werkzeugs (31) und aufweisend ein Führungsteil (2) mit einem Griffteil (3), wobei das Führungsteil (2) über ein in Bearbeitungsrichtung (6) verstellbares erstes Gelenk (4) mit einer Gelenkachse (G1) quer zur Bearbeitungsrichtung (6) mit dem Bodenteil (1) verbunden ist, wobei das Bodenteil (1) eine Flüssigkeitszuführung (11) und eine Flüssigkeitsaufnahme (13) aufweist, und wobei eine vom Bodenteil baulich getrennte Saugeinheit vorgesehen ist, die zumindest eine Saugturbine (17) für die Aufnahme von Flüssigkeit enthält, wobei die Flüssigkeitsaufnahme (13) eine Saugleiste (49) mit zwei in Bearbeitungsrichtung (6) zueinander beabstandeten Dichtlippen (28, 29) aufweist, wobei die in Bearbeitungsrichtung (6) vordere Dichtlippe (28) Öffnungen aufweist, durch welche beim Bewegen des Bodenteils (1) in Bearbeitungsrichtung (6) die aufzunehmende Flüssigkeit in einen Bereich (x) zwischen den beiden Dichtlippen (28, 29) gelangen kann, wobei ein Behälter (16) für die aufgenommene Flüssigkeit am Führungsteil (2) angeordnet und über einen Schlauch mit der baulich getrennten Saugeinheit verbunden ist, der Behälter (16) für die aufgenommene Flüssigkeit länglich entlang des Führungsteils (2) ausgeformt ist, ein Flüssigkeitstank (10) für die Flüssigkeitszuführung (11) vorgesehen ist, der Flüssigkeitstank (10) an dem Führungsteil (2) angebracht ist, und der an dem Führungsteil (2) angebrachte Flüssigkeitstank (10) entlang des Führungsteils (2) länglich ausgeformt ist.

2. Bodenbearbeitungsgerät nach Anspruch 1, **dadurch gekennzeichnet, dass** sich das Bodenteil (1) ausschließlich auf dem Werkzeug (31) für die Bodenbearbeitung abstützt.

3. Bodenbearbeitungsgerät nach Anspruch 1 oder 2, **dadurch gekennzeichnet, dass** das Bodenbearbeitungsgerät mindestens einen Energiespeicher (24, 33) und/oder ein Leistungskabel (35) zu einer externen Energieversorgung zur Versorgung des mindestens einen Werkzeugs (31) für die Bodenbearbeitung und/oder der Saugturbine (17) aufweist.

4. Bodenbearbeitungsgerät nach Anspruch 3, **dadurch gekennzeichnet, dass** mindestens ein Energiespeicher (33) am Bodenteil (1) und/oder am Führungsteil (2) angebracht ist.

## Claims

1. Hand-guided floor treatment device, having a bottom part (1) with at least one tool (31) for treatment of a floor and a motor (26) for driving the at least one tool (31) and having a guide part (2) with a handle part (3), wherein the guide part (2) is connected to the bottom part (1) via a first articulation (4) adjustable in a treatment direction (6) with an articulation axis (G1) transversely to the treatment direction (6), wherein the bottom part (1) has a liquid feed (11) and a liquid receptacle (13), and wherein a suction unit structurally separate from the bottom part is provided, which contains at least one suction turbine (17) for taking up liquid, wherein the liquid receptacle (13) has a squeegee (49) with two sealing lips (28, 29) spaced from each other in the treatment direction (6), wherein the sealing lip (28) located in front in the treatment direction (6) has openings, through which openings, during movement of the bottom part (1) in the treatment direction (6), the liquid to be taken up may enter a region (x) between the two sealing lips (28, 29), wherein a container (16) for the taken up liquid is disposed on the guide part (2) and connected to the structurally separate suction unit via a hose, the container (16) for the taken up liquid is formed elongated along the guide part (2), a liquid tank (10) for the liquid feed (11) is provided, the liquid tank (10) is mounted on the guide part (2), and the liquid tank (10) mounted on the guide part (2) is formed elongated along the guide part (2).

2. Floor treatment device according to claim 1, **characterized in that** the bottom part (1) is exclusively supported on the tool (31) for the treatment of a floor.

3. Floor treatment device according to claim 1 or 2, **characterized in that** the floor treatment device has at least one energy storage device (24, 33) and/or a power cable (35) to an external power supply to supply the at least one tool (31) for the treatment of a floor and/or the suction turbine (17).

4. Floor treatment device according to claim 3, **characterized in that** at least one energy storage device (33) is mounted on the bottom part (1) and/or on the guide part (2).

## Revendications

1. Appareil de traitement des sols à guidage manuel, comportant une partie de sol (1) avec au moins un outil (31) pour le traitement des sols et un moteur (26) pour l'entraînement de l'au moins un outil (31) et comportant une partie de guidage (2) avec une partie de poignée (3), dans lequel la partie de guidage (2) est connectée à la partie de sol (1) par le biais d'un premier dispositif d'articulation (4) ajustable dans une direction de traitement (6) avec un axe d'articulation (G1) transversalement par rapport à la direction de traitement (6), dans lequel la partie de sol (1) comporte une alimentation de liquide (11) et une admission de liquide (13), et dans lequel une unité d'aspiration est fournie et structurellement distincte de la partie de sol, ladite unité d'aspiration comprenant au moins une turbine d'aspiration (17) pour l'admission de liquide, dans lequel l'admission de liquide (13) comprend un dispositif de lame d'aspiration (49) avec deux lèvres d'étanchéité (28, 29) espacées l'une de l'autre dans la direction de traitement (6), dans lequel la lèvre d'étanchéité (28) avant dans la direction de traitement (6) présente des ouvertures, à travers lesdites ouvertures, lors du mouvement de la partie de sol (1) dans la direction de traitement (6), le liquide à enlever puisse arriver dans une région (x) entre les deux lèvres d'étanchéité (28, 29), dans lequel un réceptacle (16) pour le liquide repris est attaché à la partie de guidage (2) et raccordé à l'unité d'aspiration structurellement distincte par un tuyau, le réceptacle (16) pour le liquide repris est aménagé de forme allongée le long de la partie de guidage (2), un réservoir de liquide (10) est fourni pour l'alimentation de liquide (11), le réservoir de liquide (10) est attaché à la partie de guidage (2), et le réservoir de liquide (10) attaché à la partie de guidage (2) est aménagé de forme allongée le long de la partie de guidage (2).

2. Appareil de traitement des sols selon la revendication 1, **caractérisé en ce que** la partie de sol (1) prend appui exclusivement sur l'outil (31) pour le traitement des sols.

3. Appareil de traitement des sols selon la revendication 1 ou 2, **caractérisé en ce que** l'appareil de traitement des sols comporte au moins un accumulateur d'énergie (24, 33) et/ou un câble de raccordement (35) vers un approvisionnement en énergie externe pour l'alimentation de l'au moins un outil (31) pour le traitement des sols et/ou de la turbine d'aspiration (17).

4. Appareil de traitement des sols selon la revendication 3, **caractérisé en ce qu'**au moins un accumulateur d'énergie (33) est fixé à la partie de sol (1) et/ou à la partie de guidage (2).
